# EUROPÄISCHE PATENTSCHRIFT

(11) **EP 0 239 041 B1**
(45) Veröffentlichungstag und Bekanntmachung des Hinweises auf die Patenterteilung: **03.06.1992**
(21) Anmeldenummer: 87104187.7
(22) Anmeldetag: 21.03.1987
(51) Int. Cl.: E04F 15/08, E04D 11/00

(54) **Bodenbelag aus keramischen Fliesen**
Flooring composed of ceramic tiles
Revêtement de sol à carreaux de céramique

(30) Priorität: 27.03.1986 DE 3610565
(43) Veröffentlichungstag der Anmeldung: 30.09.1987
(73) Patentinhaber: Saar-Gummiwerk GmbH, 66687 Wadern (DE); Villeroy & Boch Aktiengesellschaft, D-66693 Mettlach (DE)
(72) Erfinder:
(74) Vertreter: Bernhardt, Winfrid, Dr.-Ing.

(56) Entgegenhaltungen:
- DE-A- 3 405 755
- FR-A- 785 159
- FR-A- 2 409 356
- GB-A- 457 593
- GB-A- 570 378
- GB-A- 925 642

## Beschreibung

Die Erfindung betrifft einen Bodenbelag aus keramischen Fliesen auf einer die Unebenheiten des Unterbaues ausgleichenden, haftungsvermittelnden Schicht.

Die genannte Schicht ist herkömmlicherweise das Mörtelbett der Fliesen.

Auf Terrassen und Dächern kennt man auch Bodenbeläge, bei denen die Fliesen auf aufgestelzten Bodenplatten mit Mörtel verlegt sind.
Statt Stelzen sind auch an den Betonplatten angeformte flache Betonfüße bekannt, z.B. aus der GB-A-457 593, die im übrigen zum Zweck der Wärmeisolierung eine Verwendung von Korkteilchen als Zuschlag in den Betonplatten vorschlägt und eine unverfugte Verlegung mit Drainierung durch die zwischen den Betonfüßen verbleibenden Hohlräume vorsieht.

Äußerlich ähnlich, aber funktionell anders ist der Bodenbelag nach der DE-A-3 405 755. Belagelemente aus einer keramischen Fliese auf einer Trägerschicht aus geschlossenzelligem Hartschaum werden an den Ecken auf für die hier zusammenstoßenden Fliesen gemeinsamen Fußplatten aus geschlossenzelligem Hartschaum verlegt und mit diesen verklebt. So entsteht ein auf seiner gesamten Fläche zusammenhängender Belag. Dieser liegt als ganzes lose auf einer Gleitschicht, so daß er keinen Wärmespannungen ausgesetzt ist.
Ferner ist es bekannt, auf einer Dachhaut einer Terasse Gummimatten geringerer Elastizität unter Verklebung zu verlegen und darauf keramische Fliesen zu kleben und sie elastisch zu verfugen.
Gummimatten kennt man auch lose aufgelegt mit an der Unterseite geformten Drainage-Kanälen als Zwischenschicht unter einem Kiesoder losen Betonplatten-Belag.

Der Erfindung liegt die Aufgabe zugrunde, einen leicht und schnell zu verlegenden Bodenbelag aus keramischen Fliesen zu schaffen.

Gemäß der Erfindung erfüllt diesen Zweck ein Bodenbelag der eingangs bezeichneten Art, bei dem die genannte die Unebenheiten des Unterbaues ausgleichende, haftungsvermittelnde Schicht durch werksseitig an den einzelnen Fliesen fest angebrachte Unterlagen aus Gummi gebildet ist, die unmittelbar auf dem Unterbau lose oder nur leicht verklebt aufliegen, und bei dem die so aus einer Fliese und ihrer Unterlage jeweils gebildeten Belagelemente mit senkrechter Beweglichkeit der Fliesen gegeneinander an den Fugen verlegt sind.

Die Fliesen werden durch ihre jeweils anvulkanisierten oder angeklebten, vergleichsweise weichen Unterlagen auch ohne Verklebung unverrückbar auf dem Unterbau gehalten. Der Bodenbelag ist insofern trittsicher. (Die Fliesenoberfläche selbst kann trittsicher gestaltet werden.) Er hat auch gegenüber Windangriff noch genügend Haftung, zumal die Fliesen zusammen mit ihrer Unterlage schwerer und kompakter sind als allein. Die Unebenheiten des Unterbaues werden durch die Elastizität der Unterlage ausgeglichen. Dieser Ausgleich ist, anders als bei dem Mörtelbett, weniger ein dauernder und mehr ein zeitlicher jeweils bei Belastung, was aber das entscheidende ist. Auch unter Punktbelastung z.B. durch ein Tischbein, ein Stuhlbein, einen Absatz o.dgl. brechen die Fliesen nicht. Wesentlicher Bestandteil dieses Konzepts ist die Vertikalbeweglichkeit der Fliesen gegeneinander. Sie konzentriert die Abstützung der Fliese auf die Unterlage, d.h. sie verhinder das Einleiten von Stützkräften vom Rand her und hält damit das Biegemoment in den Fliesen beschränkt.
So können die Fliesen auch verhältnismäßig großformatig sein, wie es für eine leichte und schnelle Verlegung anzustreben ist. Die Verlegung geschieht im wesentlichen durch einfaches Auflegen der Belagelemente, nötigenfalls mit Zuschneiden. Sie kann auch von Ungelernten ausgeführt werden. Es wird kein Wasser in den Bau gebracht.
Weitere Vorteile sind Wärmedämmung und Trittschalldämmung. Die letztere macht den Bodenbelag besonders vorteilhaft für große Flure. Infolge der federnden Nachgiebigkeit ist der Bodenbelag angenehm zu begehen.
Ein erheblicher Vorteil liegt ferner, vor allem für Altbausanierung, in der niedrigen Bauhöhe des Belagelementes. Sie kann z.B. 3 bis 4 cm betragen gegenüber mindestens 10 cm z.B. bei aufgestelzten (Wasch-)Betonplatten.
Die Belagelemente erlauben schließlich auch, leicht und schnell beispielsweise auf einem Flachdach einen Gehweg einzurichten. Dafür können sie auch nur in Trittabständen verlegt werden.

Will man im Innenbereich den Boden verfugen, muß die Verfugung entsprechend nachgiebig sein. In Betracht kommt unter diesem Gesichtspunkt auch, weiche Hohlprofile in die Fugen einzudrücken und mit den Fliesenrändern zu verkleben. Auch kann man für den Innenbereich die Unterlagen aus einem etwas härterem Material und ggf. ohne Hohlräume herstellen, so daß die belasteten Fliesen weniger weit einsinken. Denn der Untergrund wird im Innenbereich meist gleichmäßiger sein oder leichter vergleichmäßigt werden können als im Außenbereich und damit wengier Anpassungsfähigkeit der Belagelemente verlangen.

Auch sonst wird die Materialauswahl für den Innenbereich und den Außenbereich verschieden sein. Um Geruchsbelästigungen auszuschließen, muß man im Innenbereich auf Unterlagen aus Abfallprodukten verzichten, die im Außenbereich tragbar sind und das Erzeugnis verbilligen.

Besonders geeignet ist der erfindungsgemäße Bodenbelag jedoch für den Außenbereich insofern, als hier in jedem Falle die Fugen offen bleiben sollen und damit erstens die Verfugung eingespart wird und zweitens absolut freie, unbeschränkte senkrechte Beweglichkeit der Fliesen gegeneinander besteht. Das Wasser soll durch die Fugen laufen und in bzw. unter den Belagelementen abfließen.
Die Unterlagen der Belagelemente für den Außenbereich sind deshalb drainierend.

Vorzugsweise sind an der Unterseite der Unterlagen Hohlräume ausgebildet, in denen das Wasser fließen kann. Weiter im einzelnen ist die Unterseite der Unterlagen vorzugsweise genoppt, so daß die Belagelemente nur mit den Noppen aufliegen und dazwischen breitflächige Hohlräume sich in allen Richtungen erstrecken.
Die Unterlagen können auch aus einem offenporigen Material, vorzugsweise Granulat-Gummi, bestehen.
Je nach Anwendungsfall und Ausmaß der Porosität kann dies schon für die Drainage ausreichen. Im übrigen läßt sich über die Porosität die Elastizität des Materials einstellen.

Die vorstehend unter dem Gesichtspunkt der Wasserabführung erörterten Poren- und sonstigen Hohlräume dienen außerdem der Hinterlüftung. Unter diesem Gesichtspunkt kommen sie auch für den Innenbereich in Betracht.

Wie gesagt, kommt schon durch das bloße Auflegen der Belagelemente in der Regel eine genügende Reibungshaftung am Unterbau zustande. Eine leichte Verklebung schadet indessen nicht. Wo, je nach den Umständen, die Reibungshaftung nicht ausreicht, kann man z.B. stellenweise eine dünne Kleberschicht auftragen. Auch hier besteht ein Unterschied zwischen dem Außenbereich und dem Innenbereich insofern, als man im Außenbereich die Belagelemente nach bestimmten Zeitabschnitten, z.B. nach 10 bis 15 Jahren, abnehmen will, um zur Instandhaltung der Wasserabflußwege Schmutzansammlungen, Pflanzenwuchs usw. zu entfernen. Eine Verklebung im Außenbereich sollte daher immerhin abreißbar sein.

Während im Außenbereich ein Fugenabstand zwischen den gesamten Elementen, also auch auf der Höhe der Unterlagen, angebracht ist, um das Wasser leicht und schnell nach unten in die erwähnten Hohlräume hindurchlaufen zu lassen, kann man im Innenbereich, sofern es eine ggf. gewünschte Hinterlüftung nicht stört, die Unterlagen auch um den halben Fugenabstand seitlich über den Fliesenrand vorspringen lassen und dann die Belagelemente unter seitlicher Berührung der Unterlagen verlegen. Man erhält damit beim Verlegen von selbst einen gleichbleibenden Fugenabstand und kann ihn damit auch auf Dauer sichern.

Gleichbleibender Fugenabstand läßt sich aber auch durch Zwischenlegen einer entsprechenden Leiste als Lehre mühelos erzielen.

Die Unterlagen können gestanzt und mit den Fliesen verklebt werden. Vorteilhaft ist jedoch eine Fertigung mit Vulkanisierformen, in denen die Unterlagen bereits bei ihrer Herstellung an die Fliesen anvulkanisiert werden.
Um die Biegefestigkeit zu erhöhen, kann man zwischen der Fliese und der Unterlage ein Glasfasergewebe anordnen.

Als Material der Unterlage kommt neben dem Granulat-Gummi, das, wie erwähnt, für den Außenbereich weitgehend Altmaterial und Ausschußmaterial sein kann, auch Vollgummi in engere Auswahl. Gummi hat den Vorteil, kein Wasser aufzusaugen und gut am Unterbau zu haften.

Die Zeichnung gibt ein Ausführungsbeispiel der Erfindung wieder.
- Fig. 1: zeigt einen Terrassenbelag, teils in senkrechtem Schnitt und teils in perspektivischer Darstellung,
- Fig. 2: zeigt einen Ausschnitt aus Fig. 1 in größerem Maßstab.

Eine Terrassse 1 ist auf der Decke 2 eines Raumes des nächsttieferen Stockwerks eingerichtet. Sie muß daher zugleich die Funktion eines Daches erfüllen, d.h. dicht sein. Zu diesem Zweck ist auf einer auf den Rohbeton der Decke 2 aufgebrachten Nivelliermasseschicht 3 eine über die gesamte Terrassenfläche durchgehende Gummi-Plane 4 verlegt und an der angrenzenden Hauswand 5 etwas hochgezogen bis unter ein über eine Versiegelung 6 an den Putz 7 der Hauswand dicht anschließendes Wandanschlußprofil 8. Bei 9 ist eine Befestigung angedeutet.

Auf der Gummi-Plane 4 sind Belagelemente 10 mit freien Fugenabständen 11 lose verlegt.

Die Belagelemente 10 bestehen jeweils aus einer keramischen Fliese 12 vom Format 40 x 40 cm und einer an deren Unterseite angeklebten oder anvulkanisierten Unterlage 13 aus Granulat-Gummi. An der Unterseite der Unterlage 13 sind kegel- oder pyramidenförmige Noppen 14 ausgebildet. Die Zwischenräume zwischen den Noppen 14 sind mit 15 bezeichnet.
Die Dicke der Fliesen beträgt beispielsweise 9 bis 12 mm, vorzugsweise 10 bis 11 mm. Die Dicke der Unterlagen beträgt zwischen den Noppen beispielsweise 8 bis 20 mm, vorzugsweise 8 bis 12 mm.

Die Noppen haben beispielsweise einen Durchmesser von 30 bis 60 mm, vorzugsweise 40 bis 50 mm, oben, und von 20 bis 50 mm, vorzugsweise 30 bis 40 mm, unten. Der kürzeste Abstand zwischen den Noppen, im seitenparallelen Querschnitt des Belagelementes, ist beispielsweise gleich dem oberen Durchmesser der Noppen oder bis zu 1/4 größer oder kleiner.

Das Regenwasser, Putzwasser usw. läuft in den Fugen (Fugenabstand 11) zwischen den Belagelementen 10 hindurch und fließt in den Zwischenräumen 15 auf der Gummi-Plane 4 ab.

## Patentansprüche

1. Bodenbelag bestehend aus keramischen Fliesen und einer die Unebenheiten des Unterbaues ausgleichenden, haftungsvermittelnden Schicht,
dadurch gekennzeichnet,
daß die genannte Schicht durch werksseitig an den einzelnen Fliesen (12) fest angebrachte Unterlagen (13) aus Gummi gebildet ist, die auf dem Unterbau (2-4) lose oder nur leicht verklebt aufliegen, und daß die so aus einer Fliese (22) und ihrer Unterlage (13) jeweils gebildeten Belagelemente (10) mit senkrechter Beweglichkeit der Fliesen (12) gegeneinander an den Fugen (11) verlegt sind.

2. Bodenbelag nach Anspruch 1 für den Außenbereich,
dadurch gekennzeichnet,
daß die Unterlagen (13) drainierend sind und die Belagelemente (10) ohne Verfugung der Fliesen (12) verlegt sind.

3. Bodenbelag nach Anspruch 1 oder 2,
dadurch gekennzeichnet,
daß die Unterlagen (13) aus offenporigem Material, vorzugsweise Granulat-Gummi, bestehen.

4. Bodenbelag nach einem der Ansprüche 1 bis 3,
dadurch gekennzeichnet,
daß an der Unterseite der Unterlagen (13) Hohlräume (15) ausgebildet sind, vorzugsweise durch Noppung (14).

5. Bodenbelag nach einem der Ansprüche 1 bis 4,
dadurch gekennzeichnet,
daß die Unterlagen (13) an den Fliesen anvulkanisiert sind.

6. Bodenbelag nach einem der Ansprüche 1 bis 5,
dadurch gekennzeichnet,
daß die Fliesen (12) großformatige, quadratische Fliesen sind, vorzugsweise im Format 30 x 30 bis 50 x 50 cm, von 9 bis 12 mm, vorzugsweise 10 bis 11 mm, Dicke.

## Claims

1. Flooring composed of ceramic tiles and a bond-producing layer which compensates for uneveness in the substructure,
**characterised in that** said layer is formed by backings (13) made from rubber which are securely attached by the manufacturer to the individual tiles (12), and which lie loose on the substructure (2-4) or are only lightly stuck thereto, and in that the flooring elements (10), each thus formed by a tile (12) and its backing (13), are laid so that the tiles (12) can move vertically with respect to one another at the joints (11)

2. Flooring according to Claim 1 for outdoor use,
**characterised in that** the backings (13) have draining properties and the flooring elements (10) are laid without pointing of the tiles (12).

3. Flooring according to Claim 1 or 2,
**characterized in that** the backings (13) are made from open-pored material, preferably granulated rubber.

4. Flooring according to one of Claims 1 to 3,
**characterised in that** cavities (15) are formed on the underside of the backings (13), preferably by providing knobs (14).

5. Flooring according to one of Claims 1 to 4,
**characterised in that** the backings (13) are vulcanised to the tiles.

6. Flooring according to one of Claims 1 to 5,
**characterised in that** the tiles (12) are large-format, square tiles, preferably having the format 30 x 30 to 50 x 50 cm, with a thickness of from 9 to 12 mm, preferably 10 to 11 mm.

## Revendications

1. Revêtement de sol constitué par des carreaux de céramique et une couche adhésive qui compense les irrégularités du support, caractérisé en ce que ladite couche est formée par des substrats, (13) en caoutchouc, solidement appliqués en usine aux divers carreaux (12), et repose sur le support (2-4) de façon libre ou légèrement collée , et en ce que les éléments de revêtement (10) formés chaque fois par un carreau (12) et son substrat (13) sont posés moyennant une mobilité verticale des carreaux (12) l'un par rapport de l'autre au niveau des joints (11).

2. Revêtement de sol selon la revèndication 1, destiné à l'extérieur, caractérisé en ce que les substrats sont drainants et en ce que les éléments de revêtement (10) sont posés sans rejointoyage des carreaux (12)

3. Revêtement de sol selon la revendication 1 ou 2 caractérisé en ce que les substrats (13) consistent en un matériau à pores ouverts, de préférence des granulats de caoutchouc.

4. Revêtement de sol selon l'une des revendications 1 à 3 caractérisé en ce que des espaces vides (15) sont agencés à la face inférieure des substrats (13), de préférence par bossage (14).

5. Revêtement de sol selon l'une des revendications 1 à 4 caractérisé en ce que les substrats (13) sont solidarisés aux carreaux par vulcanisation.

6. Revêtement de sol selon l'une des revendications 1 à 5 caractérisé en ce que les carreaux (12) sont des carreaux carrés de grande dimension, de préférence de 30 X 30 à 50 X 50 cm et présentent une épaisseur de 9 à 12 mm, de préférence 10 à 11 mm.
